# EUROPÄISCHE PATENTSCHRIFT

(11) **EP 0 193 522 B1**
(45) Veröffentlichungstag und Bekanntmachung des Hinweises auf die Patenterteilung: **16.10.1991**
(21) Anmeldenummer: 86890040.8
(22) Anmeldetag: 21.02.1986
(51) Int. Cl.: E04D 13/10

(54) **Gegensickenverstärkte Schneefangnasen**
Counter-groove reinforced snow trap noses
Nez pièges à neige renforcés par contre rainurage

(30) Priorität: 25.02.1985 AT 544/85
(43) Veröffentlichungstag der Anmeldung: 03.09.1986
(73) Patentinhaber: Gottler, Erich, A-3871 Nagelberg (AT)
(72) Erfinder: GOTTLER, Melitta, A-3871 Alt-Nagelberg (AT)
(74) Vertreter: Gibler, Ferdinand, Dipl.Ing. Dr. techn.

(56) Entgegenhaltungen:
- AT-A- 359 729
- CH-A- 634 120
- DE-B- 1 125 137
- FR-A- 2 515 715
- NL-A- 6 717 384

## Beschreibung

Die Erfindung betrifft eine Schneefangnase, bestehend aus einem etwa in Richtung der Dachneigung verlaufenden Befestigungsteil und einem zum Schneefang vorgesehenen, etwa senkrecht dazu verlaufenden Fangteil sowie einem dessen oberes Ende mit dem Befestigungsteil verbindenden Abstützteil, wobei Fang-, Abstütz- und Befestigungsteil durch Abwinkeln eines einzigen streifenförmigen Metallbandes gebildet sind, und wobei im Abstützteil mindestens zwei in Längsrichtung sich über dessen Gesamtlänge erstreckende, nebeneinander verlaufende Sicken vorgesehen sind.

Eine derartige Schneefangnase wurde z.B. durch die AT-PS 376 472 bekannt. Bei dieser bekannten Schneefangnase sind der Fang-, Abstütz- und Befestigungsteil mit je zwei in das Innere des von diesen Teilen begrenzten Raumes vorspringenden Sicken versehen, zwischen denen ein zur Versteifung dienender Einsatz gehalten ist. Bei dieser Lösung ergibt sich zwar ein hohes Maß an Steifigkeit, doch erfordert die Herstellung einer solchen Schneefangnase einen sehr erheblichen Aufwand, der allein schon durch den Einbau des Einsatzes bedingt ist.

Durch die DE-AS 1 125 137 wurden geschweißte Vollwandträger vorgeschlagen, bei denen das Stegblech in Abständen mit lotrechten Auskantungen versehen ist und das Stegblech aus Einzelstücken besteht, die von Auskantung zu Auskantung reichen und jeweils an den Auskantungen verschweißt sind, wobei die Stegblechstücke wechselweise in der Weise aufgebogen sind, daß die Auskantungen abwechselnd zu beiden Seiten der Steg-Mittelebene liegen. Diese Träger sind jedoch nicht als Schneefangeinrichtung gedacht und dafür auch nicht ohne weiteres geeignet, weisen aber aufgrund der wechselweisen Aufbiegung der Stegblechstücke ein hohes Widerstandsmoment auf.

Weitere bekannte Schneefangnasen sind aus einem langen Blechstreifen geformt, der an einem Ende zur Bildung des Fangteiles in einem Winkel von etwa 90°C umgebogen und am Ende der Fangnase wieder in einem Winkel von etwa 45°C zur Bildung des Abstützteiles umgebogen ist. Zur Versteifung wird im Fang- und bzw. oder Abstützteil eine oder auch zwei Sicken angeordnet. Diese Versteifung hat sich jedoch als nicht ausreichend erwiesen.

Ziel der Erfindung ist es, die Nachteile der bekannten Schneefangnasen zu vermeiden und eine solche der eingangs erwähnten Art vorzuschlagen, die sich durch eine hohe Steifigkeit auszeichnet und sich mit geringem Aufwand herstellen läßt.

Erfindungsgemäß wird dies dadurch erreicht, daß drei Sicken vorgesehen sind, von denen die Vertiefung einer Sicke im Vergleich zur Vertiefung der anderen Sicken in entgegengesetzter Richtung ausgebildet ist.

Durch diese Maßnahmen wird aufgrund der in der Gegenrichtung ausgeführten Sicke das Widerstandsmoment wesentlich erhöht, sodaß ohne Einsatzteil das Aus langen gefunden werden kann und sich daher die Herstellung einer erfindungsgemäßen Schneefangnase wesentlich vereinfacht und trotzdem auch bei Verwendung relativ dünner Blechstreifen ein sehr hohes Maß an Steifigkeit erreicht wird.

Eine bevorzugte Ausbildung der Erfindung besteht darin, daß die Vertiefung der beiden äußeren randnahen Sicken in gleicher Richtung verlaufend ausgebildet ist. Eine derartige Ausbildung ermöglicht bei einem minimalen Mehraufwand bereits eine wesentliche Versteifung.

Einer anderen vorteilhaften Ausbildung der Erfindung entsprechend kann die entgegengesetzt vertiefte Sicke mit einer zur Längsmitte hin konstant zunehmenden Vertiefung ausgebildet sein. Eine derartige konische Sicke führt zu einer weiteren Erhöhung der Biegefestigkeit.

Schließlich kann gemäß einer anderen vorteilhaften Ausführung der Erfindung die mittlere Sicke des Fangteiles bis etwa zum Mittelbereich des Befestigungsteiles verlaufend ausgebildet sein. Eine derartige Ausbildung verhindert in vorteilhafter Weise ein durch sehr hohe auf den Fangteil einwirkende Schneelasten bedingtes Abheben insbesondere des mittleren Bereiches von der Dachoberfläche.

Im Folgenden wird die Erfindung an Hand zweier in der Zeichnung dargestellter Ausführungsbeispiele näher beschrieben. Es zeigen:
Fig. 1 eine Perspektivansicht einer Schneefangnase,
Fig. 2 einen Schnitt durch die Schneefangnase nach Fig. 1, gemäß der Linie II-II,
Fig. 3 eine Seiten- und
Fig. 4 eine Draufsicht eines weiteren Ausführungsbeispiels einer Schneefangnase gemäß der Erfindung.

Eine aus Blech geformte Schneefangnase 1 setzt sich aus einem der Dachoberfläche benachbarten Befestigungsteil 2, einem senkrecht zu diesem angeordneten Fangteil 3 und einem diesen mit dem Befestigungsteil verbindenden Abstützteil 4 zusammen. Sowohl der Fang- als auch Abstützteil 3, 4 weist drei parallel zueinander angeordnete und in Längsrichtung der Teile verlaufende Sicken 5 auf. Wie insbesondere auch durch Fig. 2 ersichtlich, ist die Vertiefung der mittleren Sicke 5 des Abstützteiles 4 im Vergleich zur Vertiefung der angrenzenden Sicken 5 in entgegengesetzter Richtung ausgebildet. Im dargestellten Ausführungsbeispiel ist die Sickenform halbkreisförmig, diese kann jedoch ebenso trapezförmig oder dgl. ausgebildet sein. Ebenso können auch die beiden äußeren Sicken 5 des Abstützteiles 4 in Richtung zum Fangteil 3 vertieft ausgebildet sein, während die mittlere Sicke 5 dann in Gegenrichtung geformt ist. Der Befestigungsteil 2 weist in seinem zwischen Fang- und Abstützteil 3, 4 liegenden Bereich ebenso zwei Sicken 6 auf.

Die in Fig. 3 und 4 dargestellte Schneefangnase 1 weist im Bereich des Abstützteiles 4 eine speziell ausgebildete mittlere Sicke 7 auf. Diese weist eine in Richtung zum Fang- und Befestigungsteil 3, 2 gerichtete Vertiefung 8 auf, die in Richtung zur Längsmitte der Sicke konstant zunimmt. Diese konisch zur Mitte verlaufende Sicke 7 gewährleistet eine besonders stabile Ausbildung der Schneefangnase 1. Die mittlere Sicke 9 erstreckt sich vom Fangteil 3 bis zum Mittelbereich des Abstützteiles 2 und verhindert dadurch ein Aufheben des Abstützteiles bei zu hoher, auf den Fangteil 3 einwirkender Schneelast.

## Patentansprüche

1. Schneefangnase, bestehend aus einem etwa in Richtung der Dachneigung verlaufenden Befestigungsteil (2) und einem zum Schneefang vorgesehenen, etwa senkrecht dazu verlaufenden Fangteil (3) sowie einem dessen oberes Ende mit dem Befestigungsteil (2) verbindenden Abstützteil (4), wobei Fang-, Abstütz- und Befestigungsteil (3, 4, 2) durch Abwinkeln eines einzigen streifenförmigen Metallbandes gebildet sind, und wobei im Abstützteil (4) mindestens zwei in Längsrichtung sich über dessen Gesamtlänge erstreckende, nebeneinander verlaufende Sicken (5) vorgesehen sind, dadurch gekennzeichnet, daß drei Sicken (5, 7) vorgesehen sind, von denen die Vertiefung einer Sicke (5, 7) im Vergleich zur Vertiefung der anderen Sicken in entgegengesetzter Richtung ausgebildet ist.

2. Schneefangnase nach Anspruch 1,
dadurch gekennzeichnet,
daß die Vertiefung der beiden äußeren, randnahen Sicken in gleicher Richtung verlaufend ausgebildet ist.

3. Schneefangnase nach Anspruch 1 oder 2,
dadurch gekennzeichnet,
daß die entgegengesetzt vertiefte Sicke (7) mit einer zur Längsmitte hin konstant zunehmenden Vertiefung (8) ausgebildet ist.

4. Schneefangnase nach einem der Ansprüche 1, 2 oder 3,
dadurch gekennzeichnet,
daß die mittlere Sicke (9) des Fangteiles (3) bis etwa zum Mittelbereich des Befestigungsteiles (2) verlaufend ausgebildet ist.

## Claims

1. Snow guard consisting of an attachment part (2), extending approximately in the direction of the roof inclination, and a catch part (3), provided for catching the snow and extending approximately perpendicular to said attachment part, and a support part (4), connecting the top end of said catch part to the attachment part (2), the catch, support and attachment parts (3, 4, 2) being formed by angling off a single strip-shaped metal strip, and at least two troughs (5) being provided in the support part (4), which troughs extend adjacently to one another in the longitudinal direction over the entire length of said support part, characterised in that three troughs (5, 7) are provided, of which the depression of one trough (5, 7) is constructed in the opposite direction in comparison with the depression of the other troughs.

2. Snow guard according to Claim 1, characterised in that the depression of the two outer troughs near to the edge is constructed so as to extend in the same direction.

3. Snow guard according to Claim 1 or 2, characterised in that the trough (7), which is depressed in the opposite direction, is constructed with a depression (8) increasing constantly towards the longitudinal centre.

4. Snow guard according to one of Claims 1, 2 or 3, characterised in that the central trough (9) of the catch part (3) is constructed so as to extend up to approximately the central region of the attachment part (2).

## Revendications

1. Butoir à neige, composé d'une partie de fixation (2), s'étendant à peu près dans la direction de la pente du toit, et d'une partie de butée (3), prévue pour bloquer la neige, s'étendant à peu près perpendiculairement à la partie (2), ainsi qu'une partie d'appui (4), qui relie son extrémité supérieure à la partie de fixation (3,4,2) étant formées par le pliage d'un ruban métallique unique en forme de bande, et au moins deux moulures (5) côte à côte, s'étendant sur toute la longueur de la partie d'appui (4), étant prévues en direction longitudinale de celle-ci, caractérisé en ce que trois moulures (5,7) sont prévues, dont le creux d'une moulure (5,7) est réalisé dans le sens opposé à ceux des autres moulures.

2. Butoir à neige selon la revendication 1, caractérisé en ce que le creux des deux moulures extérieurs, proches de la bordure, est réalisé en allant dans le même sens.

3. Butoir à neige selon la revendication 1 ou 2, caractérisé en ce que la moulure creusée à l'opposé (7) est réalisée avec un creux (8) qui augmente de façon constante en allant vers le milieu de la longueur.

4. Butoir à neige selon l'une des revendications 1, 2 ou 3, caractérisé en ce que la moulure centrale (9) de la partie de butée (3) est réalisée en s'étendant jusqu'à peu près dans la zone centrale de la partie de fixation (2).
